# FASCICULE DE BREVET EUROPEEN

(11) **EP 4 137 419 B1**
(45) Date de publication et mention de la délivrance du brevet: **22.05.2024**
(21) Numéro de dépôt: 22190972.4
(22) Date de dépôt: 18.08.2022
(51) Int. Cl.: B65D 6/02, B65D 25/04, B65D 85/50, B65D 21/02

(54) **EMBALLAGE POUR COQUILLAGES ADAPTÉ POUR RECEVOIR UNE BOUTEILLE ADDITIONNELLE**
VERPACKUNG FÜR MUSCHELN, GEEIGNET FÜR DIE AUFNAHME EINER ZUSÄTZLICHEN FLASCHE
PACKAGING FOR SHELLFISH SUITABLE FOR RECEIVING AN ADDITIONAL BOTTLE

(30) Priorité: 20.08.2021 FR 2108796
(43) Date de publication de la demande: 22.02.2023
(73) Titulaire: Sanchez Guy Expedition, 34140 Meze (FR)
(72) Inventeur: SANCHEZ, Loïc, 34140 Meze (FR)
(74) Mandataire: Regimbeau

(56) Documents cités:
- EP-A1- 1 393 621
- KR-A- 20210 091 421

## Description

### DOMAINE DE L'INVENTION

L'invention se rapporte au conditionnement de coquillages vivants tels que des produits ostréicoles dans des emballages.

### ART ANTERIEUR

Dans le domaine ostréicole, il est connu d'utiliser des bourriches en bois, en contreplaqué bois ou en vannerie pour le conditionnement et le transport de coquillages vivants à vendre. Il existe certaines contraintes pour le conditionnement de produits ostréicoles. Après leur sortie de l'eau, les huîtres sont placées à plat dans l'espace intérieur d'une bourriche, de sorte à conserver leur eau au maximum et à préserver leurs qualités gustatives. La bourriche est ensuite refermée par un couvercle.

Une bourriche contenant des coquillages vivants peut ensuite être vendue à l'unité dans une surface de vente.

On connaît également d'autres types d'emballages de coquillages vivants, tels que des assiettes. La demande de brevet français publiée sous le numéro FR 3 066 180 A1 décrit une assiette en polymère, dont une surface de réception de coquillages comporte plusieurs emplacements prédéfinis. Une huître peut être positionnée dans chaque emplacement. L'assiette est ensuite recouverte d'un film plastique thermo-rétracté. La demande EP 1 393 621 A1 propose un casier divisé en deux compartiments pour séparer différents coquillages.

Toutefois, les emballages connus (aussi bien les bourriches que les assiettes) sont associés à un risque d'écrasement du contenu emballé lors du transport, notamment si une palettisation est mise en oeuvre pour le transport.

Il est en effet fréquent que les coquillages vivants, formant une masse compacte à l'intérieur des emballages remplis, dépassent légèrement en hauteur par rapport aux bords supérieurs des emballages. Au cours de la palettisation, les emballages pleins sont empilés verticalement. Les coquillages compactés sont alors susceptibles d'être écrasés sous le poids des autres emballages, altérant ainsi l'intégrité et la qualité des coquillages.

Par ailleurs, à la connaissance de la Demanderesse, il n'existe pas d'emballage adapté pour contenir à la fois des coquillages vivants et un article supplémentaire non vivant de volume important, et qui soit approprié pour la vente à l'unité en grande surface. Or, our des raisons commerciales, il serait par exemple intéressant de vendre des coquillages vivants : huîtres, coquilles Saint-Jacques, etc., regroupés avec une ou plusieurs bouteilles de boisson présentant un bon accord gustatif avec les coquillages.

Dans ce cas, les surfaces de l'article non vivant ne devraient pas entrer en contact avec les coquillages. Il est crucial sur le plan sanitaire d'assurer que les coquillages vivants ne soient pas contaminés par d'autres produits.

De plus, le risque d'écrasement relevé ci-avant devrait être particulièrement maîtrisé si l'emballage contient une bouteille. En cas de bris du verre de la bouteille, le liquide contenu à l'intérieur de la bouteille peut se disperser sur les coquillages vivants, les rendant impropres à la consommation.

Au regard de ce qui précède, les emballages connus de l'art antérieur ne donnent pas satisfaction. Il n'existe pas d'emballage pouvant être mis en vente à l'unité dans une surface de vente, qui soit adapté pour des coquillages vivants et pour un article non vivant additionnel de taille importante.

### DESCRIPTION GENERALE DE L'INVENTION

Un but de l'invention est de fournir un emballage pour coquillages vivants qui soit amélioré par rapport aux emballages de l'art antérieur.

Un objectif est de fournir un emballage pouvant contenir à la fois des coquillages vivants et un article non vivant additionnel, sans risque de contamination des coquillages par l'article non vivant. L'article non vivant est par exemple une bouteille de boisson. L'intégrité sanitaire et mécanique des coquillages doit être assurée.

En particulier, il existe un besoin pour un emballage pour coquillages propre à être manutentionné dans des palettes. On souhaite éviter que le contenu emballé ne soit écrasé lors d'une palettisation, sous le poids des autres emballages. On veut par exemple éviter que le contenu d'une bouteille de boisson ne soit dispersé par accident sur les coquillages.

Un objectif additionnel de l'invention, dans le cas où l'article non vivant est un article étiqueté, est de maintenir de préférence l'article étiqueté en position immobile dans l'emballage. L'article étiqueté doit demeurer immobile même lorsque l'emballage est déplacé, ou subit des chocs ou des vibrations. Cela permet que les mentions légales obligatoires inscrites sur l'étiquette demeurent visibles pour le consommateur, à travers l'emballage.

Un autre objectif de l'invention est de disposer d'un emballage présentant un volume total modéré, occupant peu d'espace dans les rayonnages d'une surface de vente.

Au regard de ce qui précède, l'invention concerne selon un premier aspect une unité de transport de coquillages comprenant un emballage pour coquillages comprenant un réceptacle, le réceptacle comprenant un fond et une périphérie s'étendant à partir du fond, la périphérie comprenant une première paroi latérale et une deuxième paroi latérale opposée à la première paroi latérale,
l'emballage comprenant en outre une cloison s'étendant à partir du fond disposée entre la première paroi latérale et la deuxième paroi latérale ;
la cloison définissant avec la première paroi latérale un espace de stockage de coquillages, la cloison définissant avec la deuxième paroi latérale un espace de stockage additionnel non communicant avec l'espace de stockage de coquillages ; l'unité de transport comprenant en outre une pluralité de coquillages disposés dans l'espace de stockage de coquillages et une bouteille de liquide disposée dans l'espace de stockage additionnel, la bouteille de liquide comprenant une dimension maximale perpendiculairement à la cloison supérieure ou égale à 95% et inférieure ou égale à 100% d'un espace maximal entre la cloison et la deuxième paroi latérale perpendiculairement à la cloison.

Des caractéristiques optionnelles et non-limitatives de l'unité de transport de coquillages selon ce premier aspect sont les suivantes, prises seules ou en l'une quelconque des combinaisons possibles de caractéristiques :
- une hauteur maximale de la cloison perpendiculairement au fond est supérieure d'au moins 5% à une hauteur maximale de la périphérie perpendiculairement au fond.
- la hauteur maximale de la cloison est supérieure ou égale à 110% et inférieure ou égale à 120% de la hauteur maximale de la périphérie.
- un matériau de la cloison est du bois naturel et/ou du contreplaqué bois et/ou du carton et/ou des fibres végétales tressées et/ou une matière plastique.
- la cloison est plate.
- la cloison présente une forme trapézoïdale.
- la première paroi latérale comprend un bord rectiligne positionné contre le fond, la cloison s'étendant parallèlement au bord.
- la périphérie présente une forme de pyramide tronquée.
- la cloison est amovible par rapport au réceptacle.
- les coquillages comprennent des huîtres et/ou des moules et/ou des coquilles Saint-Jacques et/ou des palourdes et/ou des bigorneaux et/ou des bulots et/ou des escargots.
- l'unité de transport comprend en outre au moins une bouteille de liquide disposée dans l'espace de stockage additionnel.
- l'unité de transport comprend un couvercle transparent.
- le couvercle transparent est attaché au réceptacle face au fond.
- l'unité de transport comprend un film de protection attaché au réceptacle face au fond.

Selon un deuxième aspect, l'invention concerne un procédé de conditionnement de coquillages dans un emballage pour coquillages, l'emballage pour coquillages comprenant un réceptacle, le réceptacle comprenant un fond et une périphérie s'étendant à partir du fond, la périphérie comprenant une première paroi latérale et une deuxième paroi latérale opposée à la première paroi latérale ;
l'emballage comprenant en outre une cloison s'étendant à partir du fond, disposée entre la première paroi latérale et la deuxième paroi latérale ; la cloison définissant avec la première paroi latérale un espace de stockage de coquillages, la cloison définissant avec la deuxième paroi latérale un espace de stockage additionnel non communicant avec l'espace de stockage de coquillages, ledit procédé comprenant des étapes de :
disposition d'une bouteille de liquide dans l'espace de stockage additionnel de l'emballage,
de façon optionnelle, ajustement de la cloison vers une position de maintien, afin de maintenir immobile la bouteille de liquide contre la périphérie de l'emballage,
disposition des coquillages dans l'espace de stockage de coquillages de l'emballage, fermeture de l'emballage à l'aide d'un moyen de fermeture, de préférence à l'aide d'un couvercle transparent et/ou d'un film de protection, le procédé est mené de sorte que la bouteille de liquide comprenne une dimension maximale perpendiculairement à la cloison supérieure ou égale à 95% et inférieure ou égale à 100% d'un espace maximal entre la cloison et la deuxième paroi latérale perpendiculairement à la cloison.

De manière optionnelle, ledit procédé de conditionnement comprend une étape supplémentaire de palettisation avec des emballages de coquillages supplémentaires.

### DESCRIPTION GENERALE DES FIGURES

D'autres caractéristiques, buts et avantages de l'invention ressortiront de la description qui suit, qui est purement illustrative et non limitative, et qui doit être lue en regard des dessins annexés parmi lesquels :
[Fig. 1] La Figure 1 est une vue schématique en perspective d'un emballage pour coquillages selon un exemple de réalisation, l'emballage étant représenté vide.
[Fig. 2a] [Fig. 2b] Les Figures 2a et 2b représentent l'emballage de la Figure 1 vu de côté. Sur la Figure 2a, l'emballage est vu de l'extérieur. Sur la Figure 2b, on a représenté de manière schématique certains éléments internes de l'emballage.
[Fig. 3] La Figure 3 représente l'emballage de la Figure 1 vu du dessus.
[Fig. 4] La Figure 4 illustre une unité de transport de coquillages vivants comprenant des coquillages et un article additionnel non vivant. L'unité de transport comporte en particulier un emballage similaire à l'emballage des Figures 1 à 3, et est vue de côté.
[Fig. 5] La Figure 5 illustre l'unité de transport de la Figure 4 vue du dessus.
[Fig. 6] La Figure 6 représente une pluralité d'unités de transport de coquillages vivants, empilées verticalement sur deux niveaux.

### DESCRIPTION DETAILLEE D'UN MODE DE REALISATION DE L'INVENTION

La description ci-après concerne l'exemple d'un emballage de type bourriche, destiné à recevoir des coquillages vivants dans un premier compartiment ainsi qu'une bouteille de boisson dans un deuxième compartiment séparé du premier compartiment.

Par « coquillages vivants » on entend, ici et dans toute la description ci-dessous, des animaux vivants de type mollusques d'eau de mer ou d'eau douce, typiquement des mollusques bivalves ou des gastéropodes.

Les coquillages vivants contenus dans l'emballage comprennent par exemple des huîtres et/ou des moules et/ou des coquilles Saint-Jacques et/ou des palourdes et/ou des bigorneaux et/ou des bulots et/ou des escargots.

On comprendra cependant que l'invention pourrait être réalisée, avec les mêmes avantages, pour tout autre type de contenu consommable conditionné dans un emballage, notamment un contenu vivant dont il convient d'assurer l'intégrité et la salubrité au cours du transport et de la mise à la vente.

Sur l'ensemble des figures annexées et tout au long de la description ci-après, les éléments similaires portent des références numériques identiques.

### Emballage pour coquillages vivants

Les Figures 1 à 3 illustrent un emballage 1 de coquillages vivants, représenté vide. L'emballage 1 comporte un réceptacle 2 destiné à recevoir un contenu à transporter, par exemple des coquillages 10 et une bouteille 11 comme il sera vu ci-après. L'emballage 1 comporte en outre une cloison 5 qui scinde le réceptacle 2 en au moins deux compartiments.

L'emballage 1 est par exemple un panier de type bourriche, sans anses.

### • Réceptacle

Le réceptacle 2 comprend une paroi de fond 3, de préférence plane. La paroi de fond 3 est de préférence de forme rectangulaire. Le réceptacle 2 comprend en outre une périphérie 4 formée de préférence par au moins quatre parois, opposées deux à deux. La périphérie 4 s'étend verticalement vers le haut (selon l'orientation des Figures 1 à 3) à partir des bords de la paroi de fond 3. La périphérie 4 délimite l'espace intérieur du réceptacle 2.

Dans l'exemple des Figures 1 à 3, la périphérie 4 comprend une première paroi 40 et une deuxième paroi 42 opposées, de préférence de mêmes dimensions, et comprend ici en outre une troisième paroi 44 et une quatrième paroi 46 opposées de mêmes dimensions.

On note ici L1 la longueur (prise parallèlement à la paroi de fond 3) entre le bord inférieur 41 de la paroi 40 et le bord inférieur 43 de la paroi 42, et on note L2 la longueur (prise parallèlement à la paroi de fond 3) entre le bord supérieur 400 de la paroi 40 et le bord supérieur 420 de la paroi 42.

De façon avantageuse, les parois 40 et 42 s'évasent en s'éloignant de la paroi de fond 3. La longueur L2 disponible entre les bords supérieurs des parois 40 et 42 est alors strictement supérieure à la longueur L1 entre les bords inférieurs des parois 40 et 42.

La longueur L1 est de préférence comprise entre 10 centimètres et 20 centimètres, et s'élève dans le présent exemple à environ 16 centimètres.

La longueur L2 est quant à elle de préférence comprise entre 15 centimètres et 25 centimètres, et s'élève dans le présent exemple à environ 20 centimètres.

Un avantage est d'augmenter l'espace disponible entre les parois 40 et 42, par exemple pour le conditionnement de coquillages et/ou d'une bouteille de boisson.

De même, les parois 44 et 46 s'évasent préférentiellement en s'éloignant verticalement de la paroi de fond 3.

Chacune des parois 40, 42, 44 et 46 présente donc une forme trapézoïdale. La périphérie 4 de l'emballage 1, formée par les parois 40, 42, 44 et 46, présente une forme de pyramide dont le sommet est tronqué. Une base de la pyramide est dirigée vers le haut.

De préférence, les bords supérieurs respectifs 400, 420, 440 et 460 des parois 40, 42, 44 et 46 se situent dans un même plan parallèle à la paroi de fond 3. Ici, la distance entre les bords 400, 420, 440 et 460 et la paroi de fond 3 est égale à une hauteur H1.

La hauteur H1 entre lesdits bords et ladite paroi de fond est de préférence comprise entre 5 centimètres et 10 centimètres. Cette hauteur peut être sélectionnée en fonction de la quantité d'articles vivants et/ou non vivants à conditionner dans l'emballage. Dans le présent exemple, la hauteur H1 est égale à 7 centimètres.

Les parois 40, 42, 44 et 46 sont de préférence fabriquées en bois naturel et/ou en contreplaqué bois et/ou en carton et/ou en fibres végétales tressées (vannerie) et/ou en matière plastique.

### • Cloison de séparation

L'intérieur du réceptacle 2 est scindé en au moins deux compartiments, de sorte à permettre le transport de deux types de contenu différents qui ne doivent pas entrer en contact l'un avec l'autre.

Notamment, l'emballage 1 est prévu pour transporter simultanément des coquillages 10 vivants et un article non vivant additionnel, sans risque de contamination des coquillages 10 par l'article non vivant.

L'emballage 1 est doté d'une cloison 5 montée sur le réceptacle 2, qui sépare l'intérieur du réceptacle 2 en deux compartiments. La cloison 5 est disposée entre la première paroi 40 et la deuxième paroi 42, et s'étend à partir de la surface supérieure de la paroi de fond 3. De préférence, la cloison 5 est plate. La cloison 5 s'étend alors préférentiellement dans un plan perpendiculaire à la paroi de fond 3.

La cloison 5 est de préférence formée dans un matériau rigide ou semi-rigide. De préférence, un matériau de la cloison 5 est similaire au matériau du réceptacle 2, par exemple du bois naturel, et/ou du contreplaqué bois, et/ou du carton, et/ou des fibres végétales tressées, et/ou une matière plastique.

Un avantage de la cloison 5 est de solidifier l'emballage 1 et de limiter les risques d'écrasement dudit emballage au cours d'une palettisation, comme cela sera décrit ci-après.

La cloison 5 présente une première face 52 orientée face à la paroi 40 du réceptacle, et une deuxième face 54 orientée face à la paroi 42 du réceptacle.

Comme illustré sur la Figure 3, un premier espace de stockage 60 (compartiment de stockage de coquillages vivants) est délimité par la paroi 40, par la première face 52 de la cloison 5, et par les parois 44 et 46 opposées, et un deuxième espace de stockage 61 (compartiment de stockage additionnel pour un article non vivant) est délimité par la paroi 42, par la deuxième face 54 de la cloison 5, et par les parois 44 et 46 opposées.

Un avantage additionnel de la cloison 5 est d'isoler un contenu du premier espace de stockage 60 par rapport à un contenu du deuxième espace de stockage 61.

Dans le présent exemple, la largeur A1 à mi-hauteur du premier espace de stockage 60 est strictement supérieure à la largeur A2 à mi-hauteur du deuxième espace de stockage 61. Ainsi, le volume disponible dans l'emballage 1 pour le conditionnement des coquillages vivants (premier espace de stockage 60) est plus vaste que le volume dédié au stockage de l'article non vivant additionnel, comme par exemple une bouteille de boisson (deuxième espace de stockage 61).

De préférence, la largeur A1 est supérieure d'au moins 50% à la largeur A2. Dans le présent exemple, la largeur A1 est supérieure d'au moins 62% à la largeur A2.

La cloison 5 de séparation est de préférence plate et en forme de trapèze.

Dans le présent exemple, le plan de la cloison 5 s'étend parallèlement au bord inférieur 41 et au bord inférieur 43. Ainsi, la cloison 5 est orientée sensiblement parallèlement aux parois du réceptacle, comme cela est illustré sur les Figures 2a, 2b et 3.

Le premier espace de stockage 60 est non communicant avec le deuxième espace de stockage 61, ce qui garantit que le contenu disposé dans le premier espace de stockage 60 soit isolé par rapport au contenu disposé dans le deuxième espace de stockage 61. De préférence, la cloison 5 est pleine et ne comporte pas de perforation. On empêche ainsi une mise en contact des contenus respectifs du premier espace de stockage 60 et du deuxième espace de stockage 61.

Par exemple, si le deuxième espace de stockage 61 comprend une bouteille de boisson et si cette dernière se brise, le contenu de la bouteille n'entre pas en contact avec les articles vivants présents dans le premier espace de stockage 60.

On comprendra qu'il serait possible d'orienter la cloison 5 différemment par rapport au réceptacle 2. Par exemple, la cloison 5 peut être orientée en diagonale de sorte à former deux espaces de stockage 60 et 61 de forme générale triangulaire. D'autres cloisons de séparation pourraient être ajoutées à l'intérieur du réceptacle 2 de sorte à former dans le réceptacle 2 un nombre d'espaces de stockage supérieur ou égal à trois.

Comme précisé ci-avant, il est souhaitable que l'emballage 1 soit prévu pour que son contenu ne soit pas écrasé sous le poids d'autres emballages similaires, au cours d'une palettisation. On souhaite ainsi éviter de broyer ou de renverser des coquillages vivants contenus dans l'emballage 1, et/ou de répandre sur les coquillages vivants le contenu d'un article non vivant.

Pour éviter l'écrasement du contenu emballé, la hauteur H2 maximale entre le bord supérieur 50 de la cloison 5 (c'est-à-dire le bord orienté à l'opposé de la paroi de fond 3) et la paroi de fond 3 est strictement supérieure à la hauteur H1 maximale de la périphérie 4. Les hauteurs H1 et H2 sont mesurées perpendiculairement au plan de la paroi de fond 3.

Dans le présent exemple, de façon préférentielle, la hauteur H2 maximale de la cloison 5 est supérieure d'au moins 5% par rapport à la hauteur H1 maximale de la périphérie 4. La hauteur H2 est par exemple égale à 8 centimètres, et la cloison 5 dépasse alors d'un centimètre par rapport aux bords supérieurs de la périphérie 4.

Ainsi, dans cet exemple, le bord supérieur 50 de la cloison 5 dépasse légèrement en hauteur par rapport aux bords supérieurs 400, 420, 440 et 460 de la périphérie 4, comme cela est illustré sur les Figures 2a et 2b. Un avantage est que des unités additionnelles de transport de coquillages vivants, empilées verticalement sur l'emballage 1, n'exercent pas directement leur poids sur les coquillages contenus dans l'emballage 1.

En alternative, il est possible d'utiliser une cloison 5 séparatrice qui ne dépasse pas de plus de 5% en hauteur par rapport aux bords supérieurs de la périphérie 4, voire une cloison 5 séparatrice moins haute que les bords supérieurs de la périphérie 4. Dans ce dernier cas, il est préférable d'utiliser une cloison 5 qui dépasse verticalement sur le dessus par rapport aux contenus du premier espace de stockage 60 et du deuxième espace de stockage 61. Par exemple, dans le cas où le deuxième de stockage 60 contient une bouteille, la hauteur de la cloison 5 est choisie supérieure au diamètre maximal de la bouteille.

Lors d'une palettisation par exemple, le fond d'un emballage situé sur un niveau supérieur n'est ainsi pas mis en contact direct avec le contenu d'un emballage situé sur un niveau inférieur. On évite donc que le contenu de l'emballage du niveau inférieur ne soit directement écrasé, ce qui garantit une meilleure intégrité mécanique pour le contenu emballé.

En option, la hauteur H2 maximale de la cloison 5 peut être comprise entre 110% et 120% de la hauteur H1 maximale de la périphérie 4. La cloison 5 dépasse verticalement d'au moins 10% par rapport aux bords supérieurs 400, 420, 440 et 460.

De préférence, l'écart entre le bord supérieur et le bord inférieur de la cloison 5 est constant ; la hauteur de la cloison 5 est alors égale à H2 sur tout le long de la cloison 5.

A titre illustratif, on a représenté sur la Figure 6 l'écart vertical E entre une paroi de fond 3 d'un emballage situé sur un niveau supérieur et des bords 460 de deux emballages situés sur un niveau inférieur, l'emballage situé sur le niveau supérieur étant ici palettisé au-dessus des emballages situés sur un niveau inférieur.

Malgré le poids F exercé par l'emballage du niveau supérieur sur les emballages du niveau inférieur, l'écart E demeure de préférence supérieur à un millimètre. L'écart E est de préférence compris entre un millimètre et dix millimètres.

De façon optionnelle et avantageuse, la cloison 5 est montée amovible par rapport au réceptacle 2.

Par exemple, la cloison 5 est calée à l'intérieur du réceptacle 2 en travers des parois 44 et 46 de la périphérie 4. Un premier bord latéral de la cloison 5 est plaqué contre la paroi 44 et un deuxième bord latéral opposé de la cloison 5 est plaqué contre la paroi 46. L'espacement entre les parois 44 et 46 est de préférence constant le long de la longueur L2, de sorte que la cloison 5 peut être placée à n'importe quelle position entre la paroi 40 et la paroi 42. On positionne de préférence la cloison 5 en fonction de l'espace nécessaire.

Alternativement, la cloison 5 peut être d'une seule pièce avec le réceptacle 2 et ne pas être amovible par rapport audit réceptacle.

### Unité de transport de coquillages vivants associés à un article non vivant

Les Figures 4 et 5 illustrent une unité de transport de coquillages comprenant un emballage 1 tel que décrit ci-avant, dans lequel des coquillages 10 vivants et une bouteille 11 ont été disposés. Une fois refermée, l'unité de transport est par exemple transportable jusqu'à une surface de vente, puis vendue à des clients de la surface de vente.

Des coquillages 10 sont disposés à l'intérieur du premier espace de stockage 60. De préférence, les coquillages 10 sont transportés vivants à l'intérieur de l'emballage. Dans ce cas, les coquillages 10 sont de préférence disposés à plat afin de conserver au maximum leur eau. De préférence, le matériau du réceptacle 2 de l'emballage est choisi pour conserver au maximum l'eau des coquillages, même si ce matériau n'est pas nécessairement complètement étanche.

Les coquillages 10 comprennent par exemple des huîtres et/ou des moules et/ou des coquilles Saint-Jacques et/ou des palourdes et/ou des bigorneaux et/ou des bulots et/ou des escargots.

Un article non vivant est disposé à l'intérieur du deuxième espace de stockage 61. Il s'agit par exemple d'une bouteille 11 de liquide telle qu'un vin, un spiritueux, une boisson non alcoolisée, une sauce, un condiment, ou tout autre liquide. La bouteille 11 pourrait être associée ou remplacée par tout autre produit, de préférence par un article alimentaire non vivant.

De manière préférentielle et avantageuse, la largeur A2 à mi-hauteur du deuxième espace de stockage 61 (entre la cloison 5 et la paroi 42) est adaptée en fonction de la largeur maximale de la bouteille 11, de sorte que la bouteille 11 puisse être logée dans cet espace 61 tout en étant maintenue sensiblement immobile dans l'emballage 1.

Cela est particulièrement avantageux dans le cas d'une bouteille 11 de vin ou de spiritueux, ou d'un autre produit alimentaire étiqueté, car les règlementations en vigueur pour ce type d'articles imposent généralement que les mentions légales obligatoires inscrites sur l'étiquette demeurent visibles pour le consommateur, à travers l'emballage. Le fait que la bouteille 11 soit maintenue fermement dans le deuxième espace de stockage 61 permet d'empêcher la bouteille 11 de pivoter. L'étiquette de la bouteille 11 reste ainsi sur la face supérieure de la bouteille 11 et demeure visible.

Par exemple, la largeur maximale de la bouteille 11 (perpendiculairement au plan de la cloison 5) est comprise entre 95% et 100% de la largeur A2 à mi-hauteur du deuxième espace de stockage 61.

L'unité de transport comprend en outre des moyens de fermeture de l'emballage 1. Dans cet exemple, les moyens de fermeture comprennent un couvercle 8. Le couvercle 8 est monté sur la périphérie 4 du réceptacle 2, de sorte à refermer entièrement une ouverture supérieure de la périphérie 4. Le couvercle 8 s'étend face à la paroi de fond 3 du réceptacle 2.

De préférence, le couvercle 8 est fabriqué dans un matériau transparent ou semi-transparent. Alternativement, le couvercle 8 peut être fabriqué dans un matériau non transparent. Le couvercle 8 peut alors comprendre par exemple des informations écrites se rapportant aux produits contenus à l'intérieur de l'emballage.

A titre d'exemple, si l'emballage contient un article non vivant tel qu'une bouteille 11 de boisson, un couvercle non transparent peut être utilisé pour faire figurer les mentions légales obligatoires concernant la bouteille 11, qui doivent rester visibles pour le consommateur.

On utilise de préférence comme couvercle 8 un feuillet en matière plastique. Ici, le couvercle 8 dépasse légèrement des bords 400 et 420 de l'emballage, et comporte deux rabats 80 plaqués contre les parois 40 et 42 latérales de la périphérie 4 de l'emballage.

En alternative ou en combinaison, un film de protection pourrait être utilisé comme moyen de fermeture de l'emballage, par exemple un film plastique.

De préférence, les moyens de fermeture comprennent en outre au moins un lien de cerclage 7, de préférence plusieurs liens de cerclage. On utilise ici trois liens de cerclage 7, dont deux liens s'étendant dans le sens de la largeur et un lien s'étendant dans le sens de la longueur. Les liens de cerclage 7 sont tendus contre la paroi de fond 3 de l'emballage, pour plaquer le couvercle 8 contre les bords 400, 420, 440 et 460 de la périphérie 4.

### Procédé de conditionnement de coquillages et d'article non vivant

Selon un exemple, le conditionnement des coquillages 10 vivants et de l'article non vivant (ici de la bouteille 11) dans un emballage 1 est réalisé comme suit.

L'article non vivant est disposé dans le deuxième espace de stockage 61. Si besoin, la cloison 5 de séparation a préalablement été montée sur le réceptacle 2. Dans le cas d'une cloison 5 mobile, la cloison 5 peut être déplacée pour adapter les dimensions du deuxième espace de stockage 61 aux dimensions de l'article non vivant. La cloison 5 est par exemple déplacée le long des parois 44 et 46 du réceptacle 2, une fois que l'article non vivant a été disposé. L'article non vivant (ici la bouteille 11) est ainsi maintenu sensiblement immobile dans l'emballage 1, contre la cloison 5.

Les coquillages 10 vivants sont ensuite transvasés dans le premier espace de stockage 60, de manière isolée par rapport à l'article non vivant. On comprendra que l'étape de disposition de la bouteille 11 dans l'emballage 1 peut être intervertie avec l'étape de disposition des coquillages 10. L'emballage 1 forme un conditionnement primaire des coquillages 10.

Ensuite, des moyens de fermeture sont fixés sur le réceptacle 2 de sorte à refermer entièrement l'ouverture supérieure du réceptacle 2. Les moyens de fermeture comportent préférentiellement un couvercle 8 et/ou un film de protection et/ou au moins un lien de cerclage 7. Une unité de transport de coquillages et d'article non vivant conforme à la description ci-avant est alors obtenue, et peut être vendue dans une surface de vente.

Optionnellement, une pluralité d'unités de transport ainsi obtenues peut être palettisée en vue de leur transport. L'emballage 1 peut être empilé avec d'autres emballages similaires, dans une palette (caisse-palette en bois, carton, matière plastique, etc.).

Comme illustré sur la Figure 6 annexée, bien qu'un emballage 1 situé sur un niveau inférieur puisse subir le poids F d'un emballage situé sur un niveau immédiatement supérieur, le poids F s'exerce principalement sur le bord supérieur 50 de la cloison 5 de séparation.

Ainsi, le poids F de l'emballage du niveau supérieur ne s'exerce pas directement sur les coquillages 10 ou sur la bouteille 11 de l'emballage du niveau inférieur.

L'emballage 1 décrit ci-avant présente ainsi plusieurs avantages. D'une part, on limite fortement le risque d'écrasement des coquillages 10 et/ou de bris du verre de la bouteille 11, assurant l'intégrité mécanique et la salubrité des articles ; d'autre part, on limite les déformations de la périphérie 4 de l'emballage 1 au cours de la palettisation et du transport.

## Revendications

1. Unité de transport de coquillages comprenant un emballage (1) pour coquillages comprenant un réceptacle (2), le réceptacle (2) comprenant un fond (3) et une périphérie (4) s'étendant à partir du fond (3), la périphérie (4) comprenant une première paroi latérale (40) et une deuxième paroi latérale (42) opposée à la première paroi latérale (40) ;
l'emballage comprenant en outre une cloison (5) s'étendant à partir du fond (3), disposée entre la première paroi latérale (40) et la deuxième paroi latérale (42) ; la cloison (5) définissant avec la première paroi latérale (40) un espace de stockage de coquillages (60), la cloison (5) définissant avec la deuxième paroi latérale (42) un espace de stockage additionnel (61) non communicant avec l'espace de stockage de coquillages (60) ; l'unité de transport comprenant en outre une pluralité de coquillages (10) disposés dans l'espace de stockage de coquillages (60) et une bouteille de liquide (11) disposée dans l'espace de stockage additionnel (61), la bouteille de liquide (11) comprenant une dimension maximale perpendiculairement à la cloison (5) supérieure ou égale à 95% et inférieure ou égale à 100% d'un espace maximal entre la cloison (5) et la deuxième paroi latérale (42) perpendiculairement à la cloison (5).

2. Unité de transport selon la revendication 1, dans lequel une hauteur maximale de la cloison (5) perpendiculairement au fond (3) est supérieure d'au moins 5% à une hauteur maximale de la périphérie (4) perpendiculairement au fond (3).

3. Unité de transport selon l'une quelconque des revendications 1 à 2, dans lequel la hauteur maximale de la cloison (5) est supérieure ou égale à 110% et inférieure ou égale à 120% de la hauteur maximale de la périphérie (4).

4. Unité de transport selon l'une quelconque des revendications 1 à 3, dans lequel un matériau de la cloison (5) est du bois naturel et/ou du contreplaqué bois et/ou du carton et/ou des fibres végétales tressées et/ou une matière plastique.

5. Unité de transport selon l'une quelconque des revendications 1 à 4, dans lequel la cloison (5) est plate et présente une forme trapézoïdale.

6. Unité de transport selon l'une quelconque des revendications 1 à 5, dans lequel la première paroi latérale (40) comprend un bord (41) rectiligne positionné contre le fond (3), la cloison (5) s'étendant parallèlement au bord (41).

7. Unité de transport selon l'une quelconque des revendications 1 à 6, dans lequel la périphérie (4) présente une forme de pyramide tronquée.

8. Unité de transport selon l'une quelconque des revendications1 à 7, dans lequel la cloison (5) est amovible par rapport au réceptacle (2).

9. Unité de transport selon l'une quelconque des revendications 1 à 8, dans laquelle les coquillages (10) comprennent des huîtres et/ou des moules et/ou des coquilles Saint-Jacques et/ou des palourdes et/ou des bigorneaux et/ou des bulots et/ou des escargots.

10. Unité de transport selon l'une quelconque des revendications 1 à 9, l'unité de transport comprenant un couvercle transparent (8) attaché au réceptacle (2) face au fond (3) et/ou comprenant un film de protection attaché au réceptacle face au fond.

11. Procédé de conditionnement de coquillages (10) dans un emballage (1) pour coquillages, l'emballage (1) pour coquillages comprenant un réceptacle (2), le réceptacle (2) comprenant un fond (3) et une périphérie (4) s'étendant à partir du fond (3), la périphérie (4) comprenant une première paroi latérale (40) et une deuxième paroi latérale (42) opposée à la première paroi latérale (40) ;
l'emballage comprenant en outre une cloison (5) s'étendant à partir du fond (3), disposée entre la première paroi latérale (40) et la deuxième paroi latérale (42) ; la cloison (5) définissant avec la première paroi latérale (40) un espace de stockage de coquillages (60), la cloison (5) définissant avec la deuxième paroi latérale (42) un espace de stockage additionnel (61) non communicant avec l'espace de stockage de coquillages (60) le procédé comprenant des étapes de :
- disposition d'une bouteille de liquide (11) dans l'espace de stockage additionnel (61) de l'emballage (1),
- de façon optionnelle, ajustement de la cloison (5) vers une position de maintien, afin de maintenir immobile la bouteille de liquide (11) contre la périphérie (4) de l'emballage (1),
- disposition des coquillages (10) dans l'espace de stockage de coquillages (60) de l'emballage (1),
- et fermeture de l'emballage (1) à l'aide d'un moyen de fermeture, de préférence à l'aide d'un couvercle transparent (8) et/ou d'un film de protection, le procédé est mené de sorte que la bouteille de liquide (11) comprenne une dimension maximale perpendiculairement à la cloison (5) supérieure ou égale à 95% et inférieure ou égale à 100% d'un espace maximal entre la cloison (5) et la deuxième paroi latérale (42) perpendiculairement à la cloison (5).

12. Procédé de conditionnement de coquillages selon la revendication 11, le procédé comprenant une étape supplémentaire de palettisation de l'emballage (1) empilé avec des emballages (1) de coquillages supplémentaires.

## Patentansprüche

1. Schalentiertransporteinheit, die eine Verpackung (1) für Schalentiere umfasst, die einen Behälter (2) umfasst, wobei der Behälter (2) einen Boden (3) und eine Umrandung (4) umfasst, die sich von dem Boden (3) aus erstreckt, wobei die Umrandung (4) eine erste Seitenwand (40) und eine zweite Seitenwand (42), die gegenüber der ersten Seitenwand (40) liegt, umfasst;
wobei die Verpackung ferner eine Trennwand (5) umfasst, die sich vom Boden (3) aus erstreckt und zwischen der ersten Seitenwand (40) und der zweiten Seitenwand (42) angeordnet ist; wobei die Trennwand (5) mit der ersten Seitenwand (40) einen Schalentierlagerbereich (60) definiert, wobei die Trennwand (5) mit der zweiten Seitenwand (42) einen zusätzlichen Schalentierlagerbereich (61) definiert, der nicht mit dem Schalentierlagerbereich (60) in Verbindung steht; wobei die Transporteinheit ferner eine Vielzahl von im Schalentierlagerbereich (60) angeordneten Schalentieren (10) und eine im zusätzlichen Lagerbereich (61) angeordnete Flüssigkeitsflasche (11) umfasst, wobei die Flüssigkeitsflasche (11) eine maximale Abmessung aufweist, die senkrecht zur Trennwand (5) verläuft und größer oder gleich 95 % und kleiner oder gleich 100 % eines maximalen Bereichs zwischen der Trennwand (5) und der zur Trennwand (5) senkrechten zweiten Seitenwand (42) beträgt.

2. Transporteinheit nach Anspruch 1, wobei eine maximale Höhe der zum Boden (3) senkrechten Trennwand (5) um mindestens 5 % größer ist als eine maximale Höhe der zum Boden (3) senkrechten Umrandung (4).

3. Transporteinheit nach einem der Ansprüche 1 bis 2, wobei die maximale Höhe der Trennwand (5) größer oder gleich 110 % und kleiner oder gleich 120 % der maximalen Höhe der Umrandung (4) ist.

4. Transporteinheit nach einem der Ansprüche 1 bis 3, wobei ein Material der Trennwand (5) Naturholz und/oder Sperrholz und/oder Karton und/oder geflochtene Pflanzenfasern und/oder ein Kunststoffmaterial ist.

5. Transporteinheit nach einem der Ansprüche 1 bis 4, wobei die Trennwand (5) flach ist und eine trapezförmige Form aufweist.

6. Transporteinheit nach einem der Ansprüche 1 bis 5, wobei die erste Seitenwand (40) einen geradlinigen Rand (41) aufweist, der am Boden (3) anliegend positioniert ist, wobei sich die Trennwand (5) parallel zum Rand (41) erstreckt.

7. Transporteinheit nach einem der Ansprüche 1 bis 6, wobei die Umrandung (4) eine pyramidenstumpfförmige Form aufweist.

8. Transporteinheit nach einem der Ansprüche 1 bis 7, wobei die Trennwand (5) im Verhältnis zum Behälter (2) entfernbar ist.

9. Transporteinheit nach einem der Ansprüche 1 bis 8, wobei die Schalentiere (10) Austern und/oder Muscheln und/oder Jakobsmuscheln und/oder Venusmuscheln und/oder Strandschnecken und/oder Wellhornschnecken und/oder Schnecken umfassen.

10. Transporteinheit nach einem der Ansprüche 1 bis 9, wobei die Transporteinheit einen transparenten Deckel (8) umfasst, der am Behälter (2) gegenüber dem Boden (3) angebracht ist, und/oder eine Schutzfolie umfasst, die am Behälter gegenüber dem Boden angebracht ist.

11. Verfahren zum Verpacken von Schalentieren (10) in einer Verpackung (1) für Schalentiere, wobei die Verpackung (1) für Schalentiere einen Behälter (2) umfasst, wobei der Behälter (2) einen Boden (3) und eine Umrandung (4) umfasst, die sich von dem Boden (3) aus erstreckt, wobei die Umrandung (4) eine erste Seitenwand (40) und eine zweite Seitenwand (42), die gegenüber der ersten Seitenwand (40) liegt, umfasst;
wobei die Verpackung ferner eine Trennwand (5) umfasst, die sich vom Boden (3) aus erstreckt und zwischen der ersten Seitenwand (40) und der zweiten Seitenwand (42) angeordnet ist; wobei die Trennwand (5) mit der ersten Seitenwand (40) einen Schalentierlagerbereich (60) definiert, wobei die Trennwand (5) mit der zweiten Seitenwand (42) einen zusätzlichen Schalentierlagerbereich (61) definiert, der nicht mit dem Schalentierlagerbereich (60) in Verbindung steht, wobei das Verfahren die folgenden Schritte umfasst:
- Anordnen einer Flüssigkeitsflasche (11) im zusätzlichen Lagerbereich (61) der Verpackung (1),
- optional Justieren der Trennwand (5) in Richtung einer Halteposition, derart, dass die Flüssigkeitsflasche (11) fest gegen die Umrandung (4) der Verpackung (1) gehalten wird,
- Anordnen der Schalentiere (10) im Schalentierlagerbereich (60) der Verpackung (1),
- und Verschließen der Verpackung (1) mit Hilfe eines Verschlussmittels, vorzugsweise mit Hilfe eines transparenten Deckels (8) und/oder einer Schutzfolie, wobei das Verfahren derart durchgeführt wird, dass die Flüssigkeitsflasche (11) eine maximale Abmessung aufweist, die senkrecht zur Trennwand (5) verläuft und größer oder gleich 95 % und kleiner oder gleich 100 % eines maximalen Bereichs zwischen der Trennwand (5) und der zur Trennwand (5) senkrechten zweiten Seitenwand (42) ist.

12. Verfahren zum Verpacken von Schalentieren nach Anspruch 11, wobei das Verfahren einen zusätzlichen Schritt des Palettierens der Verpackung (1), die mit weiteren Verpackungen (1) für Schalentiere gestapelt wird, umfasst.

## Claims

1. Shellfish transport unit comprising a shellfish package (1) comprising a receptacle (2), the receptacle (2) comprising a bottom (3) and a periphery (4) extending from the bottom (3), the periphery (4) comprising a first side wall (40) and a second side wall (42) opposite the first side wall (40) ;
the package further comprising a partition wall (5) extending from the bottom (3), disposed between the first side wall (40) and the second side wall (42); the partition wall (5) defining with the first side wall (40) a shellfish storage space (60), the partition wall (5) defining with the second side wall (42) an additional storage space (61) not communicating with the shellfish storage space (60); the transport unit further comprising a plurality of shellfish (10) arranged in the shell storage space (60) and a liquid bottle (11) arranged in the additional storage space (61), the liquid bottle (11) comprising a maximum dimension perpendicular to the partition wall (5) greater than or equal to 95% and less than or equal to 100% of a maximum space between the partition wall (5) and the second side wall (42) perpendicular to the partition wall (5).

2. Transport unit according to claim 1, wherein a maximum height of the partition wall (5) perpendicular to the bottom (3) is at least 5% greater than a maximum height of the periphery (4) perpendicular to the bottom (3).

3. Transport unit according to any one of claims 1 to 2, in which the maximum height of the partition (5) is greater than or equal to 110% and less than or equal to 120% of the maximum height of the periphery (4).

4. Transport unit according to any one of claims 1 to 3, wherein a material of the partition wall (5) is natural wood and/or wood plywood and/or cardboard and/or woven plant fibers and/or plastic.

5. Transport unit according to any one of claims 1 to 4, wherein the partition wall (5) is flat and has a trapezoidal shape.

6. Transport unit according to any one of claims 1 to 5, wherein the first side wall (40) comprises an edge (41) positioned against the bottom (3), the partition wall (5) extending parallel to the edge (41).

7. Transport unit according to any one of claims 1 to 6, wherein the periphery (4) has the shape of a truncated pyramid.

8. Transport unit according to any one of claims 1 to 7, in which the partition wall (5) is removable from the receptacle (2).

9. Transport unit according to any one of claims 1 to 8, wherein shellfish (10) include oysters and/or mussels and/or scallops and/or clams and/or periwinkles and/or whelks and/or snails.

10. A transport unit according to any one of claims 1 to 9, the transport unit comprising a transparent cover (8) attached to the receptacle (2) facing the bottom (3) and/or comprising a protective film attached to the bottom-facing receptacle.

11. A method of packaging shellfish (10) in a shellfish package (1), the shellfish package (1) comprising a receptacle (2), the receptacle (2) comprising a base (3) and a periphery (4) extending from the base (3), periphery (4) comprising a first side wall (40) and a second side wall (42) opposite the first side wall (40);
the package further comprising a partition wall (5) extending from the bottom (3), arranged between the first side wall (40) and the second side wall (42); the partition wall (5) defining with the first side wall (40) a shellfish storage space (60), the partition wall (5) defining with the second side wall (42) an additional storage space (61) not communicating with the shellfish storage space (60) the method comprising the steps of :
- arrangement of a liquid bottle (11) in the additional storage space (61) of the package (1),
- optionally, adjusting the partition wall (5) to a holding position, to hold the liquid bottle (11) immobile against the periphery (4) of the package (1),
- arrangement of shellfish (10) in the shellfish storage area (60) of the packaging (1),
- and closure of the package (1) by means of a closure means, preferably with a transparent cover (8) and/or a protective film, the process is carried out in such a way that the liquid bottle (11) comprises a maximum dimension perpendicular to the partition wall (5) greater than or equal to 95% and less than or equal to 100% of a maximum space between the partition wall (5) and the second side wall (42), perpendicular to the partition wall (5).

12. A method of packaging shellfish according to claim 11, the method comprising a further step of palletizing the package (1) stacked with additional shellfish packages (1).
